# EUROPÄISCHE PATENTSCHRIFT

(11) **EP 0 320 746 B1**
(45) Veröffentlichungstag und Bekanntmachung des Hinweises auf die Patenterteilung: **25.09.1991**
(21) Anmeldenummer: 88120316.0
(22) Anmeldetag: 06.12.1988
(51) Int. Cl.: F23R 3/40, F23R 3/26, F23R 3/50, F23C 11/00

(54) **Gasturbinenanlage**
Gas turbine plant
Turbine à gaz

(30) Priorität: 17.12.1987 DE 3742891
(43) Veröffentlichungstag der Anmeldung: 21.06.1989
(73) Patentinhaber: Bayerische Motoren Werke Aktiengesellschaft, 80788 München (DE)
(72) Erfinder: Kappler, Günter. Prof. Dr.-Ing., D-8000 München 2 (DE); Rist, Dieter, Dr. Ing., D-8000 München 2 (DE)

(56) Entgegenhaltungen:
- EP-A- 0 144 094
- WO-A-80/01591
- DE-A- 2 336 469
- GB-A- 2 101 297
- US-A- 4 040 252
- US-A- 4 047 877
- US-A- 4 402 662
- PATENT ABSTRACTS OF JAPAN, Band 8, Nr. 160 (M-312)[1597], 25. Juli 1984; & JP-A-59 56 022 (TOKYO SHIBAURA DENKI K.K.) 31-03-1984
- PATENT ABSTRACTS OF JAPAN, Band 8, Nr. 224 (M-331)[1661], 13. Oktober 1984; & JP-A-59 107 119 (TOSHIBA K.K.) 21-06-1984
- PATENT ABSTRACTS OF JAPAN, Band 7, nr. 291 (M-265)[1436], 27. Dezember 1983; & JP-A-58 164 930 (TOKYO SHIBAURA DENKI K.K.) 29-09-1983

## Beschreibung

Die Erfindung bezieht sich auf eine Gasturbinenanlage der im Oberbegriff des ersten Anspruchs angegebenen Art sowie auf ein Verfahren zum Betreiben einer solchen Gasturbinenanlage nach dem Oberbegriff des Anspruchs 18.

Bei der bisherigen Auslegung von Brennkammern für Gasturbinen, die in Kraftfahrzeugen, insbesondere in Personenkraftwagen eingesetzt werden sollen, hat man bisher nur Wert darauf gelegt, einen hohen Ausbrenngrad und eine gleichmäßige Temperaturverteilung zu erzielen.

Aufgrund gesetzlicher Verschärfungen auf dem Abgassektor von Brennkraftmaschinen müssen nun auch bei der Konstruktion von Gasturbinen und hier insbesondere deren Brennkammern auf die festgelegten Schadstoffemissionsgrenzen erhöhter Wert gelegt werden. Die bei der Auslegung zu berücksichtigenden Einflußgrößen, die für die Schadstoffentstehung bestimmend sind, ergeben sich aus der Analyse der reaktionskinetischen Vorgänge in der Brennkammer. Die wichtigsten Einflußgrößen hierbei sind die Primärzonentemperatur und das Äquivalenzverhältnis, der Grad der Vorvermischung und der Verbrennungshomogenität in der Primärzone, die Verweilzeit der Verbrennungsprodukte in der Primärzone, das "Einfrieren" der Reaktionsprodukte in Wandnähe der Brennkammer und die Zwischenzonentemperatur und -verweilzeit.

Die Schwierigkeiten der Auslegung schadstoffarmer Brennkammern besteht in der gegensätzlichen Auswirkung der Einflußgrößen auf die einzelnen Schadstoffanteile. So führen z.B. niedrige Primärzonentemperaturen zu einer geringen NO-Emission, jedoch gleichzeitig zu einer hohen CO-Konzentration aufgrund der verminderten Oxidationsrate.

Um dieses Problem zu lösen, ist es aus der EP-A-0144094 bekannt, eine katalytisch unterstützte Verbrennung vorzusehen, indem ein Katalysator in der als Kopfbrennkammer ausgebildeten ersten Stufe der Zweistufenbrennkammer vorgesehen wurde. Aufgrund der katalytisch unterstützten Verbrennung kann die Brennstoffoxidation über die Erlöschgrenze hinaus zu sehr mageren Brennstoff-Luft-Verhältnissen und zu niedrigen Reaktionstemperaturen verlagert werden. Somit besteht eine Möglichkeit, gleichzeitig die NO- und CO-Emission zu vermindern, ohne die Leistungsausbeutung zu senken oder den Brennstoffverbrauch zu erhöhen. Als Brennstoffe können in der Brennkammer flüssige oder gasförmige Kohlenwasserstoffe, Kohlesuspension und Wasserstoff eingesetzt werden.

Aufgabe der vorliegenden Erfindung ist es, für eine Gasturbinenanlage mit Verdichter- und Turbinenlaufräder der eingangs genannten Art einen platzsparenden Aufbau vorzuschlagen.

Diese Aufgabe wird erfindungsgemäß durch die kennzeichnenden Merkmale des ersten Anspruchs gelöst. Der Vorteil dieser Lösung besteht darin, daß kompakte Abmessungen der gesamten Anlage erzielt werden, da sämtliche Versorgungsleitungen für die zweite Stufe der Brennkammer in den Ringraum gelegt werden können. Die Verbrennungsluft für die zweite Stufe übt hierfür eine Kühlwirkung aus. Dies ist möglich geworden, da das Zentrum der Brennkammer einen in sich abgeschlossenen Innenraum bildet, der mit den Brennkammern nur über die Luftzuführungsöffnungen in Verbindung steht. Dadurch wird sicher vermieden, daß dort Flammen eintreten können.

Aus der US-A-4,047,877 ist es bekannt, in Brennkammern kreisringförmige Katalysatoren zu verwenden. Diese Brennkammern können zwar auch als Energiequelle in einem Turbinensystem angewendet werden, wie eingangs in dieser Patentschrift ausgeführt ist. Diese Eignung ist jedoch bei den hier interessierenden Ausführungsbeispielen nach den Fig. 9 bis 12 ausgeschlossen, da nicht erkennbar ist, wie die notwendige Anordnung von Verdichter- und Turbinenrad samt Lagerung bewerkstelligt werden soll, da das Zentrum nicht frei von Flammen gehalten werden kann. Deshalb werden auch die Versorgungsleitungen für die zweite Stufe der Brennkammer von außen radial zugeführt.

Im Gegensatz hierzu wird jedoch gemäß der Erfindung die Anordnung der Versorgungsleitung außerhalb der Brennkammer vermieden und eine kompakte Anordnung der Gasturbinenanlage erzielt.

Die Strömungsverengung zwischen der ersten und zweiten Stufe ― wie die Weiterbildung nach Anspruch 2 beschreibt ― hat den Vorteil, daß hierdurch Flammenrückschläge aus der zweiten Stufe der Brennkammer vermieden werden.

Eine bevorzugte Einbringungsmöglichkeit des Brennstoffs in die erste Stufe der Brennkammer, die eine gute und schnelle Vermischung mit der Luft sicherstellt, beschreibt Anspruch 3. Hierbei ist bzw. sind der bzw. die Vorverdampfer so auszulegen, daß er bzw. sie einen geringen Druckverlust bewirken und eine ausreichende Aufenthaltszeit zur nahezu vollständigen Verdampfung des Brennstoffs gewährleisten.

Die Weiterbildung nach Anspruch 4 hat den Vorteil, daß dadurch der bereits verdampfte Brennstoff homogen mit der Luft gemischt wird. Dadurch wird eine ungleichförmige Vermischung verhindert, so daß keine lokalen Brennstoffanreicherungen, die bei Erreichen stöchiometrischer Verhältnisse zur Ausbildung von Flammenrückschlägen in das insgesamt magere Brennstoff-Luft-Gemischführen, stattfinden können. Die Auslegung der Vermischungszone nach dem Prinzip des Diffusionsbrenners hat darüber hinaus den Vorteil, daß die Mischungszeiten unterhalb der Zündverzugszeiten begrenzt werden.

Durch die Weiterbildung nach Anspruch 5 ist es möglich, einen einfach aufgebauten und zu fertigenden Katalysator zu schaffen, der den Erfordernissen nach einer vollständigen Verbrennung bei gleichzeitiger Verminderung der NO- und CO-Emission durch einen einfachen Aufbau gewährleistet.

Eine bevorzugte Anordnung des Katalysators beschreibt Anspruch 6. Aufgrund der fortschreitenden Temperaturerhöhung bei der Brennstoffoxidation sind die ersten Katalysatorsegmente so aufgebaut, daß sie bei niedrigen Reaktionstemperaturen aktiv werden. Die sich anschließenden Katalysatorsegmente weisen einen hohen Oxidationseffekt auf, so daß sich die Reaktionstemperatur und damit die Luftaufheizung erhöht.

Durch die Weiterbildung nach Anspruch 7 werden Katalysatorsegmente geschaffen, die wirtschaftlich herstellbar sind. Sie zeichnen sich durch eine Tragestruktur aus, die aus einem Substrat sowie einer Zwischenhaftschicht bestehen, auf die der Katalysator aufgedampft wird. Die Ansprüche 8 und 9 beschreiben geeignete Werkstoffe.

Die Porösität des Substrates wird so gewählt, daß der Druckverlust klein ist. Mit der Weiterbildung nach Anspruch 10 wird ein Druckverlust in der gesamten Brennkammer erreicht, der nicht größer als 5% ist.

Zur Steuerung der Verbrennung in der zweiten Stufe der Brennkammer wird die Weiterbildung nach Anspruch 11 vorgeschlagen. Damit wird eine gesteuerte Nachverbrennung zur Einstellung von maximalen Prozeßtemperaturen erreicht.

Da die Brennkammer als Ringbrennkammer ausgebildet ist, kann der in Längsachse liegende Raum für zusätzliche Bauteile ― wie Anspruch 12 lehrt ― genutzt werden. Hierbei wird durch die Luft eine Kühlung und Wärmeisolation gegenüber den heißen Wänden der Brennkammer geschaffen. Auch können dort die Brennstoffleitungen zur zweiten Stufe der Brennkammer angeordnet werden, ohne daß zusätzliche Wärmeisolationsmaßnahmen vorgesehen werden müssen, ohne die der Brennstoff in seinen Leitungen verdampfen würde, so daß sich Ablagerungen bilden könnten, die zu einem Zuwachsen der Leitungen führen würden.

Aufgrund der vorgeschlagenen Brennkammergeometrie ist hierbei auch eine ausreichende Lagerungsmöglichkeit für den Stellmotor und die Betätigungsglieder gegeben, so daß eine exakte Steuerung der Lufteinlaßöffnungen bei hoher Lebensdauer der Betätigungsglieder und des Stellmotors erzielt wird.

Zwei alternative Möglichkeiten zur Steuerung der Lufteinlaßöffnungen beschreiben Anspruch 13 und 14. Eine Vereinfachung ― ohne negative Beeinflußung der Verbrennung in der zweiten Stufe der Brennkammer ― der Steuerung der Lufteintrittsöffnung beschreibt Anspruch 15.

Um eine gute Zerstäubung zu erreichen, wird die Weiterbildung nach Anspruch 16 vorgeschlagen. Die Lage der notwendigen Zündeinrichtungen beschreibt Anspruch 17.

Die Ansprüche 18-20 beschreiben ein bevorzugtes Verfahren zum Betreiben der Gasturbinenanlage mit der erfindungsgemäß aufgebauten Brennkammer. So kann aufgrund der Ausbildung der zweistufigen Brennkammer dort die Verbrennung zum Starten eingeleitet werden und so der Katalysator gleichsam von rückwärts erwärmt werden. Dies geschieht sehr schnell, so daß bereits kurze Zeit nach dem Start die Brennstoffoxidation in der ersten Stufe der Brennkammer eingeleitet werden kann.

Durch die Weiterbildung nach Anspruch 19 wird erreicht, daß die Temperaturerhöhung in der Brennkammer gesteuert werden kann, um optimale Ausbrenngrade zu erzielen.

Um Beschleunigungswerte der Gasturbine ähnlich dem Hubkolbenmotor zu erzielen, sowie um Leistungsspitzen abzudecken, eignet sich ebenfalls die zweite Stufe der Brennkammer, wie Anspruch 20 vorschlägt.

Im folgenden wird die Erfindung anhand eines bevorzugten Ausführungsbeispiels näher beschrieben. Es stellen dar:

- Fig. 1: einen schematisierten Aufbau einer Gasturbinenanlage für Fahrzeuge;
- Fig. 2: eine Längsansicht, teilweise als Längsschnitt der erfindungsgemäß aufgebauten Brennkammer.

In Fig. 1 ist als Beispiel schematisiert einen Zweiwellen-Gasturbinenanlage dargestellt. Sie besteht in an sich bekannter Weise aus dem Verdichter 1, dem Wärmetauscher 2, der Brennkammer 3, der Verdichterturbine 4 sowie der Nutzturbine 5. An der Ausgangswelle der Nutzturbine 5 ist ein an sich bekanntes Untersetzungsgetriebe 6 angeordnet, dessen Ausgangswelle ― bei der Verwendung der Gasturbinenanlage in einem Kraftfahrzeug ― mit dem Kraftfahrzeuggetriebe verbunden ist.

Der Verdichter 1 saugt Umgebungsluft an und führt sie durch den Wärmetauscher 2, der von den erwärmten Abgasen nach Verlassen der Nutzturbine 5 durchströmt wird. Die so verdichtete und erwärmte Luft wird in die Brennkammer 3 geleitet, wo sie mit Hilfe von Brennstoff eine weitere Temperaturerhöhung erfährt. Sodann wird sie zu der Verdichterturbine 4 zum Antrieb des Verdichters 1 und zu der Nutzturbine 5 zum Antrieb des Untersetzungsgetriebes 6 geleitet, von wo aus sie nach Durchströmen des Wärmetauschers 2 und evtl. Schalldämpfeinrichtungen in die Umgebung abgeführt wird.

Um eine derartige Gasturbinenanlage mit max. Prozeßtemperaturen und geringer Schadstoffemission sowie optimalen Start- und Vollast- sowie Beschleunigungsbedingungen betreiben zu können, wird die in Fig. 2 dargestellte Brennkammer vorgesehen.

Fig. 2 zeigt in der oberen Bildhälfte eine Seitenansicht und in der unteren Bildhäfte einen schematisierten Querschnitt durch die erfindungsgemäß aufgebaute Brennkammer 3. Diese ist als zweistufige Kopf-Ringbrennkammer mit einer Längsachse 7 und den beiden Stufen 8 und 9 aufgebaut. Die erste Stufe 8 ist als Hauptbrennkammer ausgeführt. Der Brennstoff wird über Vorverdampfer 10, die sternförmig auf der äußeren Stirnseite 11 verteilt angeordnet sind, eingebracht. Über Lufteinlaßöffnungen 12, die auf dem diffusorartig ausgebildeten Umfang der ersten Stufe 8 angeordnet sind, strömt die zur Brennstoffoxidation notwendige, von dem Verdichter 1 verdichtete und über den Wärmetauscher 2 erhitzte Luft in die Brennkammer. In der Vorvermischungszone 13 mischen sich Luft und verdampfter Brennstoff zu einer homogenen Mischung, wobei die Mischungszeiten aufgrund der Auslegung der Hauptbrennkammer unterhalb der Zündverzugszeiten bleiben.

Sodann gelangt das dampfförmige Brennstoff-Luft-Gemisch zu dem Katalysator 14, welcher aus einzelnen koaxial zur Längsachse 7 angeordneten ringförmigen Segmenten 15 aufgebaut ist. Dadurch wird eine gestufte Katalyse bewirkt. Am Eintritt des Brennstoff-Luft-Gemisches werden Segmente 15 verwendet, die bei niedrigen Reaktionstemperaturen aktiv sind. Ihnen schließen sich weitere Segmente 15 hoher Oxidationseffektivität an, in denen sich die Reaktionstemperatur und damit die Luftaufheizung erhöht. Diese katalytischen Segmente sind in Tragstrukturen befestigt und bestehen aus einem Substrat sowie einer Zwischenhaftschicht, auf die der Katalysatorwerkstoff aus der Werkstoffgruppe des Platins aufgedampft ist. Aufgrund der hohen Betriebstemperaturen von ca. 1450° K werden hohe Anforderungen an die Werkstoffe gestellt. Die Porösität des Substrates, für das man Legierungen aus Magnesium, Aluminium und Titan verwendet, wird so eingestellt, daß der Druckverlust klein ist. Man kann einen Druckverlust der gesamten Brennkammer von nicht mehr als 5% erreichen, wenn die Substratstruktur mindestens 50 Zellen/cm² aufweist.

Aus dem Katalysator 14 strömen die Reaktionsprodukte durch die Strömungsverengung 16 in die zweite Stufe 9 der Brennkammer 3. Die Strömungsverengung 16 hat die Aufgabe, Flammenrückschläge aus der zweiten Stufe der Brennkammer in den Katalysator, die zu seiner unweigerlichen Zerstörung führen würden, zu verhindern.

In die zweite Stufe 9 der Brennkammer 3 wird der Brennstoff mit Hilfe luftunterstützter Zerstäuberdüsen 17 eingeleitet. Neben den Zerstäuberdüsen 17 sind die Zündkerzen 18 zum Zünden des in der zweiten Stufe 9 befindlichen Brennstoff-Luft-Gemisches vorgesehen. Aufgrund des Aufbaus der Ringbrennkammer werden die Zerstäuberdüsen 17 auf der Innenwand der Brennkammer angeordnet und über innerhalb der Ringbrennkammer liegende Brennstoffversorgungsleitungen 19 mit Brennstoff versorgt. Diese zweigen von der Hauptbrennstoffleitung 20, an die die Vorverdampfer 10 angeschlossen sind, ab.

Die zweite Stufe 9 der Brennkammer 3 weist auf ihrem Umfang verteilt angeordnete Lufteinlaßöffnungen 21 und 22 auf, wobei die Lufteinlaßöffnungen 21 auf der Außenseite und die Lufteinlaßöffnungen 22 auf der Innenseite der ringförmigen Kopfbrennkammer angeordnet sind. Zur Steuerung der Luftzufuhr in die zweite Stufe der Brennkammer sind die inneren Lufteinlaßöffnungen 22 mit einem Lochring 23 versehen, welcher von einem Stellmotor 24 über Betätigungsglieder 25 gedreht werden kann. Sowohl der Stellmotor 24 als auch die Betätigungsglieder 25 können koaxial zur Längsachse 7 der Brennkammer angeordnet werden. Separate Wärmeisolationsmittel sind hier nicht notwendig, wenn der von der Ringbrennkammer umschlossene Innenraum aufgrund der zugeführten Luft gekühlt wird.

In Strömungsrichtung der Reaktionsprodukte am Ausgang der zweiten Stufe der Brennkammer 9 sind weitere Lufteinlaßöffnungen 26 und 27 auf dem inneren bzw. äußeren Umfang der Brennkammer verteilt angeordnet. Durch diese Lufteinlaßöffnungen 26 und 27 kann das geforderte Temperaturprofil am Brennkammeraustritt, insbesondere in deren Wandbereich, beeinflußt werden.

Zum Starten der Gasturbinenanlage wird Brennstoff über die Leitungen 20 und 19 zu den luftummantelten Zerstäuberdüsen 17 geleitet. Gleichzeitig wird die Verdichterturbine über einen entsprechenden Anlassersatz beschleunigt, so daß verdichtete und mäßig erwärmte Luft über den noch kalten Wärmetauscher zu den Lufteinlaßöffnungen 12 sowie 21, 22 und 26, 27 in die erste und zweite Stufe der Brennkammer strömen kann. Da zum Starten der Gasturbinenanlage der Lochring 23 so eingestellt wird, daß der max. Öffnungsquerschnitt Lufteintrittsöffnung 22 freigegeben wird, kann sich dort ein brennfähiges Gemisch bilden, welches über die Zündeinrichtung 18 gezündet wird. Die dort eingeleitete Verbrennung bewirkt eine Erwärmung der Katalysatorsegmente 15 und liefert gleichzeitig erwärmte Reaktionsprodukte, die im Wärmetauscher 2 die von dem Verdichter 1 gelieferte verdichtete Luft weiter erwärmen.

Sobald der Katalysator 14 seine Arbeitstemperatur erreicht hat, wird Brennstoff über die Vorverdampfer 10 in die erste Stufe 8 der Brennkammer eingeleitet. Damit liefert die Brennkammer Reaktionsprodukte, die sowohl die Verdichterturbine 4 als auch die Nutzturbine 5 antreiben können. Die Verbrennung wird in der zweiten Stufe 9 der Brennkammer nach dem Anlaufen des Gasturbinensatzes zurückgefahren, indem der Lochring 23 so verdreht wird, daß sich die Lufteinlaßöffnungen 22 verschließen. Jedoch wird durch luftummantelten Verstäuberdüsen 17 weiterhin eine geringe Menge Brennstoff zugeführt, so daß dort eine Art Pilotflamme aufrechterhalten wird.

Zum Beschleunigen des von dem Gasturbinensatz angetriebenen Fahrzeuges wird in der zweiten Stufe der Brennkammer 3 die Luftzufuhr über den Lochring 23 sowie der Brennstoffzufuhr über die Zerstäuberdüsen 17 wieder erhöht, so daß hier eine merkliche Nachverbrennung stattfindet und damit eine merkliche Temperaturerhöhung. Ebenso wird dies bei Vollast durchgeführt.

## Patentansprüche

1. Gasturbinenanlage, insbesondere zum Antrieb von Kraftfahrzeugen, mit einer Brennkammer (3) zum Erzeugen des Arbeitsmediums der Nutzturbine (5), wobei die Brennkammer (3) als Zweistufenbrennkammer mit katalytischer Verbrennung in der als Kopfbrennkammer ausgebildeten ersten Stufe (8) aufgebaut ist, dadurch gekennzeichnet, daß die Brennkammer (3) als Ringbrennkammer mit einem als Ring ausgebildeten Katalysator (14) aufgebaut ist, wobei durch die Innenwand der Brennkammer (3) ein koaxial zur Achse (7) der Brennkammer (3) angeordneter, geschlossener Innenraum gebildet wird, in welchem die Zuleitungen (19, 25) für den Brennstoff und die Verbrennungsluft für die zweite Stufe (9) der Brennkammer (3) vorgesehen sind.

2. Gasturbinenanlage nach Anspruch 1, dadurch gekennzeichnet, daß zwischen der ersten (8) und zweiten Stufe (9) der Brennkammer (3) eine Strömungsverengung (16) in Richtung auf die zweite Stufe (9) vorgesehen ist.

3. Gasturbinenanlage nach Anspruch 1 oder 2, dadurch gekennzeichnet, daß der Brennstoff in die erste Stufe (8) über einen Vorverdampfer (10) eingebracht wird.

4. Gasturbinenanlage nach einem der vorangegangenen Ansprüche, dadurch gekennzeichnet, daß die Brennkammer (3) der ersten Stufe (8) aus einer Vorvermischungszone (13) nach dem Diffusionsbrennerprinzip und einer Verbrennungszone mit Katalysator (14) ― in dieser Reihenfolge in Strömungsrichtung der Luft betrachtet ― aufgebaut ist.

5. Gasturbinenanlage nach einem der vorangegangenen Ansprüche, dadurch gekennzeichnet, daß der Katalysator (14) aus mehreren ringförmigen Einzelscheibensegmenten (15) aufgebaut ist.

6. Gasturbinenanlage nach einem der vorangegangenen Ansprüche, dadurch gekennzeichnet, daß in Strömungsrichtung des Brennstoff-Luftgemisches zuerst die Segmente mit niedrigerer Reaktionstemperatur und dann anschließend die Segmente mit hoher Reaktionstemperatur angeordnet sind.

7. Gasturbinenanlage nach einem der vorangegangenen Ansprüche, dadurch gekennzeichnet, daß die Segmente aus einem Substrat mit einer Zwischenhaftungsschicht und einer darauf aufgebrachten Katalysatorschicht bestehen.

8. Gasturbinenanlage nach Anspruch 7, dadurch gekennzeichnet, daß das Substrat aus Legierungen aus Magnesium, Aluminium und Titan besteht.

9. Gasturbinenanlage nach Anspruch 7, dadurch gekennzeichnet, daß als Katalysatorwerkstoff Werkstoffe aus der Werkstoffgruppe des Platins vorgesehen sind.

10. Gasturbinenanlage nach einem der vorangegangenen Ansprüche, dadurch gekennzeichnet, daß jedes Katalysatorsegment zwecks geringen Druckverlustes mindestens 50 Zellen/cm² aufweist.

11. Gasturbinenanlage nach einem der vorangegangenen Ansprüche, dadurch gekennzeichnet, daß die zweite Stufe (9) der Brennkammer (3) ansteuerbare, verstellbare Lufteinlaßöffnungen (22) aufweist.

12. Gasturbinenanlage nach einem der vorangegangenen Ansprüche, dadurch gekennzeichnet, daß die Steuerung der Lufteinlaßöffnungen (22) aus einem in der Längsachse (7) der Ring-Brennkammer (3) angeordneten Stellmotor (24) mit Betätigungsgliedern (25) besteht.

13. Gasturbinenanlage nach Anspruch 12, dadurch gekennzeichnet, daß die Größe der Lufteinlaßöffnungen (22) von einem verdrehbaren Lochring (23) bestimmt ist.

14. Gasturbinenanlage nach Anspruch 12, dadurch gekennzeichnet, daß die Größe der Lufteinlaßöffnungen (22) von einem verschiebbar angeordneten Ring bestimmt ist.

15. Gasturbinenanlage nach einem der vorangegangenen Ansprüche, dadurch gekennzeichnet, daß Lufteintrittsöffnungen (21, 22, 26, 27) auf dem inneren und äußeren Umfang der zweiten Stufe (9) der Brennkammer (3) angeordnet sind und nur die inneren Lufteintrittsöffnungen (22) mit einem Ring (Lochring 23) versehen sind.

16. Gasturbinenanlage nach einem der vorangegangenen Ansprüche, dadurch gekennzeichnet, daß zur Einbringung des Brennstoffs in der zweiten Stufe (9) mindestens eine luftunterstützte Zerstäuberdüse (17) vorgesehen ist.

17. Gasturbinenanlage nach einem der vorangegangenen Ansprüche, dadurch gekennzeichnet, daß in unmittelbarer Nähe der Zerstäuberdüse (17) eine Zündkerze (18) angeordnet ist.

18. Verfahren zum Betreiben der Gasturbinenanlage nach mindestens einem der vorangegangenen Ansprüche, dadurch gekennzeichnet, daß zum Starten der Brennkraftmaschine die Verbrennung in der zweiten Stufe eingeleitet wird.

19. Verfahren nach Anspruch 18, dadurch gekennzeichnet, daß die Steuerung der Luftzufuhr in der zweiten Stufe der Brennkammer in Abhängigkeit des Luftbedarfs im Katalysator durchgeführt wird.

20. Verfahren nach einem der vorangegangenen Ansprüche, dadurch gekennzeichnet, daß beim Beschleunigen und bei Vollast die Leistungsabgabe der zweiten Stufe der Brennkammer erhöht wird.

## Claims

1. A gas turbine plant, more particularly for driving motor vehicles, comprising a combustion chamber (3) for producing the medium for actuating the work turbine (5), the combustion chamber (3) being a two-stage combustion chamber with catalytic combustion in the first stage (8) which is in the form of a topped combustion chamber, characterised in that the combustion chamber (3) is an annular combustion chamber comprising an annular catalyzer (14), and the inner wall of the combustion chamber (3) forms a closed inner chamber which is coaxial with the axis (7) of the combustion chamber (3) and which contains the conduits (19, 25) for supplying fuel and combustion air to the second stage (9) of the combustion chamber (3).

2. A gas turbine plant according to claim 1, characterised in that a flow constriction (16) in the direction of the second stage (9) is provided between the first stage (8) and the second stage (9) of the combustion chamber (3).

3. A gas turbine plant according to claim 1 or 2, characterised in that the fuel is introduced into the first stage (8) via a pre-evaporator (10).

4. A gas turbine plant according to any of the preceding claims, characterised in that the combustion chamber (3) in the first stage (8) is made up of a premixing zone (13) based on the diffusion-burner principle and a combustion zone and catalyzer (14) ― in this order when considered in the direction of flow of the air.

5. A gas turbine plant according to any of the preceding claims, characterised in that the catalyzer (14) is made up of a number of annular individual disc segments (15).

6. A gas turbine plant according to any of the preceding claims, characterised in that, in the direction of flow of the fuel-air mixture, the segments having a lower reaction temperature are placed first, followed by the segments having a higher reaction temperature.

7. A gas turbine plant according to any of the preceding claims, characterised in that the segments comprise a substrate, an intermediate adhesive layer, and a catalyst layer disposed thereon.

8. A gas turbine plant according to claim 7, characterised in that the substrate comprises alloys of magnesium, aluminium and titanium.

9. A gas turbine plant according to claim 7, characterised in that the catalyst is of materials from the platinum group.

10. A gas turbine plant according to any of the preceding claims, characterised in that, to reduce the pressure loss, each catalyzer segment contains at least 50 cells per cm².

11. A gas turbine plant according to any of the preceding claims, characterised in that the second stage (9) of the combustion chamber (3) has air inlets (22) which can be actuated and adjusted.

12. A gas turbine plant according to any of the preceding claims, characterised in that the air inlets (22) are actuated by a servomotor (24) and actuating components (25) disposed along the longitudinal axis (7) of the annular combustion chamber (3).

13. A gas turbine plant according to claim 12, characterised in that the size of the air inlets (22) is determined by a rotatable orifice ring (23).

14. A gas turbine plant according to claim 12, characterised in that the size of the air inlets (22) is determined by a movable ring.

15. A gas turbine plant according to any of the preceding claims, characterised in that air inlets (21, 22, 26, 27) are disposed on the inner and outer periphery of the second stage (9) of the combustion chamber (3) and only the inner air inlets (22) are provided with a ring (orifice ring 23).

16. A gas turbine plant according to any of the preceding claims, characterised in that at least one air-assisted atomizer nozzle (17) is provided for introducing the fuel into the second stage (9).

17. A gas turbine plant according to any of the preceding claims, characterised in that a spark plug (18) is provided in the immediate neighbourhood of the atomizer nozzle (17).

18. A method of operating the gas turbine plant according to at least one of the preceding claims, characterised in that, in order to start the internal combustion engine, combustion is initiated in the second stage.

19. A method according to claim 18, characterised in that the air supply in the second stage of the combustion chamber is controlled in dependence on the air required in the catalyzer.

20. A method according to any of the preceding claims, characterised in that, during acceleration and under full load, the power delivery of the second stage of the combustion chamber is increased.

## Revendications

1. Turbine à gaz, en particulier pour entraîner des véhicules automobiles, avec une chambre de combustion (3) pour la production de l'agent de fonctionnement de la turbine utile (5), la chambre de combustion (3) étant une chambre de combustion à deux étages avec une combustion catalytique dans le premier étage (8) constitué en chambre de combustion en tête, caractérisée en ce que la chambre de combustion (3) est une chambre de combustion annulaire avec un catalyseur (14) réalisé en forme d'anneau, un espace intérieur fermé, disposé coaxialement par rapport à l'axe (7) de la chambre de combustion (3) étant formé par la paroi intérieure de la chambre de combustion (3), espace dans lequel les conduites d'alimentation (19, 25) pour le carburant et l'air de combustion sont prévues pour le deuxième étage (9) de la chambre de combustion (3).

2. Turbine à gaz selon la revendication 1, caractérisé en ce qu'entre le premier étage (8) et le deuxième étage (9) de la chambre de combustion (3) il est prévu un étranglement (16) de l'écoulement dans le sens allant vers le deuxième étage (9).

3. Turbine à gaz selon la revendication 1 ou 2, caractérisée en ce que le carburant est admis dans le premier étage (8) au moyen d'un prévaporisateur (10).

4. Turbine à gaz selon l'une quelconque des revendications précédentes, caractérisée en ce que la chambre de combustion (3) du premier étage (8) est construite de façon à former une zone (13) de prémélange selon le principe de combustion par diffusion et une zone de combustion avec catalyseur (14) ― en considérant cet ordre dans le sens de l'écoulement de l'air ―.

5. Turbine à gaz selon l'une quelconque des revendications précédentes, caractérisée en ce que le catalyseur (14) est formé de plusieurs sections élémentaires en forme de disques annulaires (15).

6. Turbine à gaz selon l'une quelconque des revendications précédentes, caractérisée en ce que dans le sens d'écoulement du mélange air-carburant, sont disposées d'abord les sections à plus basse température de réaction et ensuite sont adjacentes les sections à haute température de réaction.

7. Turbine à gaz selon l'une quelconque des revendications précédentes, caractérisée en ce que les sections consistent en un substrat avec une couche intermédiaire adhésive et une couche de catalyseur déposée dessus.

8. Turbine à gaz selon la revendication 7, caractérisée en ce que le substrat consiste en des alliages de Magnésium, Aluminium et Titane.

9. Turbine à gaz selon la revendication 7, caractérisée en ce que, les matières catalytiques, appartiennent au groupe comprenant le platine.

10. Turbine à gaz selon l'une quelconque des revendications précédentes, caractérisée en ce que chaque section de catalyseur comporte, pour avoir le moins de pertes de charge possibles, au moins cinquante cellules par cm².

11. Turbine à gaz selon l'une quelconque des revendications précédentes, caractérisée en ce que le deuxième étage (9) de la chambre de combustion (3) présente des orifices d'admission d'air (22) qui peuvent être commandés et ajustés.

12. Turbine à gaz selon l'une quelconque des revendications précédentes, caractérisée en ce que le réglage des orifices d'admission d'air (22) est opéré par un moteur de réglage (24) avec des organes de commande (25) disposés dans l'axe longitudinal (7) de la chambre de combustion annulaire (3).

13. Turbine à gaz selon la revendication 12, caractérisée en ce que la dimension des orifices d'admission d'air (22) est déterminée par une bague à trous (23) pouvant tourner.

14. Turbine à gaz selon la revendication 12, caractérisée en ce que l'étendue des orifices d'admission d'air (22) est déterminée par une bague disposée de façon à pouvoir être poussée.

15. Turbine à gaz selon l'une quelconque des revendications précédentes, caractérisée en ce que les orifices d'admission d'air (21, 22, 26, 27) sont disposés sur le pourtour intérieur et extérieur du deuxième étage (9) de la chambre de combustion (3) et en ce que seuls les orifices d'admission d'air intérieurs (22) sont pourvus d'une bague (bague à trous 23).

16. Turbine à gaz selon l'une quelconque des revendications précédentes, caractérisée en ce qu'il est prévu pour l'amenée du carburant dans le deuxième étage (9) au moins une buse de pulvérisation (17) assistée par air.

17. Turbine à gaz selon l'une quelconque des revendications précédentes, caractérisée en ce qu'une bougie d'allumage (18) est disposée à proximité immédiate de la buse de pulvérisation (17).

18. Procédé pour le fonctionnement de la turbine à gaz selon au moins l'une quelconque des revendications précédentes, caractérisé en ce que pour le démarrage du moteur à combustion la combustion est mise en route dans le deuxième étage.

19. Procédé selon la revendication 18, caractérisé en ce que le réglage de l'admission d'air dans le deuxième étage de la chambre de combustion est réalisé en fonction du besoin d'air dans le catalyseur.

20. Procédé selon l'une quelconque des revendications précédentes, caractérisé en ce que, en accélération et à pleine charge, on augmente la puissance délivrée par le second étage de la chambre de combustion.
